# FASCICULE DE BREVET EUROPEEN

(11) **EP 0 634 613 B1**
(45) Date de publication et mention de la délivrance du brevet: **16.04.1997**
(21) Numéro de dépôt: 94420205.0
(22) Date de dépôt: 13.07.1994
(51) Int. Cl.: F24F 11/047

(54) **Régulateur automatique de débit pour installations de ventilation et de conditionnement d'air**
Automatischer Durchflussmengenregler für Lüftungs- und Klimaanlagen
Automatic flow controller for ventilation and air conditioning systems

(30) Priorité: 15.07.1993 FR 9308921
(43) Date de publication de la demande: 18.01.1995
(73) Titulaire: Barbarin, Laurent, F-01500 Amberieu (FR); Barbarin, Christian, F-01230 Torcieu (FR)
(72) Inventeur: Barbarin, Laurent, F-01500 Amberieu (FR); Barbarin, Christian, F-01230 Torcieu (FR)
(74) Mandataire: Monnier, Guy

(56) Documents cités:
- FR-A- 1 313 310
- FR-A- 2 241 749

## Description

La présente invention a pour objet un régulateur automatique de débit destiné à équiper les conduits terminaux des installations de ventilation, de conditionnement d'air ou similaires en vue d'assurer le maintien d'un débit déterminé indépendamment des variations de la pression.

Jusqu'à ces dernières années, ce résultat était obtenu à l'aide de clapets de réglage à manoeuvre manuelle, constitués en fait par des appareillages analogues à des vannes ou registres. Le réglage initial des clapets se révélant délicat et les caractéristiques de l'installation variant dans le temps, on a proposé des régulateurs à fonctionnement automatique propres à permettre, moyennant la modification de la section de passage d'air, l'obtention d'un débit constant quelles que soient les variations de la pression à l'intérieur des conduits.

Dans les régulateurs connus, la modification de la section de passage est assurée à l'aide d'un organe mobile sur lequel agissent en antagonisme la pression de l'air véhiculé et des moyens élastiques convenablement agencés (voir FR-A-1 313 310). L'expérience démontre toutefois que les constructions proposées sont complexes et coûteuses, se révèlent fréquemment de fonctionnement bruyant et comportent une plage de régulation de faible amplitude, au surplus peu stable dans le temps.

De plus, il est connu, de par le document FR-A-2 241 749, de modifier la section de passage à l'aide d'un organe mobile sur lequel agissent en antagonisme la pression de l'air véhiculé et le poids propre dudit organe mobile.

C'est à ces inconvénients qu'entend remédier la présente invention, laquelle a pour objet le régulateur automatique qui est défini à la revendication 1.

En fait le régulateur suivant l'invention comprend en combinaison :
- un corps tubulaire profilé pour définir un conduit présentant deux parois planes parallèles réunies par une paroi plane et par une paroi arquée, lequel corps est agencé pour être assujetti à une canalisation ;
- un volet rigide qui, établi à un profil semblable à celui de la section du conduit précité, est articulé au corps transversalement par rapport à l'axe du conduit de celui-ci et qui est associé à deux butées pour définir une position de fermeture maximale et une position d'ouverture maximale, cette dernière ménageant une chambre de pression qui est fermée au niveau de l'articulation du volet et qui s'ouvre vers l'amont dans le sens de circulation de l'air ;
- des moyens élastiques associés au volet en vue de ytendre à ramener celui-ci à la position d'ouverture maximale ;
- et un amortisseur dont l'organe mobile est attelé au volet en vue d'éviter les effets de pompage.

Le dessin annexé, donné à titre d'exemple, permettra de mieux comprendre l'invention, les caractéristiques qu'elle présente et les avantages qu'elle est susceptible de procurer :

Fig. 1 est une vue en perspective illustrant l'agencement général du régulateur automatique suivant l'invention.

Fig. 2 est une coupe axiale schématique du régulateur représenté en fig. 1.

Le régulateur considéré comprend un corps tubulaire 1 qu'on supposera réalisé en matière plastique moulée, lequel corps comporte au moins une manchette d'extrémité 1a pour son emboîtement sur une canalisation C. L'ouverture axiale du corps 1 définit un conduit de passage d'air qui présente deux parois planes opposées 1b orientées parallèlement l'une à l'autre, une paroi plane 1c orientée perpendiculairement auxdites parois 1b, et une paroi 1d à profil arqué ou voûté qui fait face à ladite paroi 1c.

Le corps 1 renferme un volet rigide 2 qui est dimensionné en largeur de façon à s'adapter à jeu réduit entre les parois parallèles 1b du conduit. La face inférieure de ce volet 2 comporte une patte 2a tournée obliquement vers le bas, dont l'extrémité libre est solidaire de deux ergots 2b qui font saillie vers l'extérieur afin de s'engager dans des dépressions correspondantes du corps 1 et de former ainsi axe d'articulation pour ledit volet.

On observera que le bord transversal de ce volet 2 qui est tourné à l'opposé de la manchette 1a, au-delà de l'axe 2b, est recourbé en direction de la partie correspondante du corps 1 afin de définir une sorte de bec 2c apte à prendre appui contre le corps 1 en vue de constituer une butée limitant le basculement du volet 2 à la fermeture. A cette butée maximale 2c correspond une butée minimale constituée par deux rebords latéraux 2d solidaires de la face inférieure du volet 2 pour venir prendre appui contre la paroi 1c du conduit.

Au volet 2 sont associés des moyens élastiques de rappel en position ouverte, qui sont constitués par une ou plusieurs lames 3 insérées dans une fente prévue en arrière de la patte 2a afin de venir s'appliquer contre le corps 1, au-dessous du bec 2c. A l'opposé de ces moyens élastiques 3 est prévu un amortisseur 4 qui comprend un piston 4a attelé à la paroi inférieure du volet 2, lequel piston est engagé à coulissement pratiquement étanche dans un cylindre 4b qui est lui-même attelé à une petite équerre 5 clipsée dans une ouverture de la paroi 1c.

Le fonctionnement du régulateur suivant l'invention découle des explications qui précèdent et se comprend aisément.

Lorsque l'air renfermé par la canalisation C n'est pas sous pression ou que tout au moins le courant d'air qui traverse ladite canalisation et le conduit du régulateur ne présente qu'une faible pression différentielle, l'action des moyens élastiques 3 sur le volet 2 est prépondérante, de telle sorte que ledit volet est maintenu à la position de pleine ouverture pour laquelle les rebords 2d prennent appui contre la paroi 1c. Il convient toutefois d'observer qu'à cette position, la présence des rebords 2d précités ménage un espace libre entre la face inférieure du volet 2 et la paroi 1c du conduit, lequel espace libre, ouvert en direction de la canalisation C, c'est-à-dire vers l'amont dans le sens de circulation de l'air (flèche F), fait fonction de chambre de pression, référencée 6 en fig. 2.

Dans ces conditions, lorsque la pression dans cette chambre 6 augmente, le volet 2 se soulève à l'encontre des moyens élastiques 3, en diminuant ainsi la surface de la section laissée libre dans le conduit par ledit volet. Le débit d'air est ainsi automatiquement réduit, jusqu'à atteindre une position d'équilibre entre la pression différentielle régnant de part et d'autre du régulateur et les moyens de rappel élastique 3. Cette position d'équilibre détermine une section libre de passage d'air correspondant à un débit en fonction de la pression différentielle précitée, étant noté que la portée du bec 2c contre le corps 1 limite en tout état de cause le déplacement angulaire du volet et évite une obturation trop importante.

On obtient donc bien une régulation des débits dans telle ou telle branche d'un réseau en fonction des besoins, et cela indépendamment des différentes pressions régnant dans le réseau considéré de l'installation de ventilation à laquelle le régulateur est associé. De par son agencement, l'amortisseur 4 associé au volet 2 ne gêne en rien le déplacement angulaire lent dudit volet ; il n'intervient que pour s'opposer aux phénomènes de "battement" ou de "pompage" dont les clapets des installations de ventilation sont fréquemment le siège.

Il va de soi que pour l'adaptation précise du régulateur suivant l'invention aux caractéristiques de débit de l'installation à laquelle il est destiné, on peut prévoir des réducteurs de section fixés de manière amovible, par exemple par simple clipsage élastique, dans la partie du conduit qui n'est pas occupée par le volet 2, c'est-à-dire au niveau de la paroi arquée 1d.

## Revendications

1. Régulateur automatique de débit pour installations de ventilation, de conditionnement d'air ou similaires, du genre équipé d'un organe mobile sur lequel agissent en antagonisme la pression différentielle de l'air régnant de part et d'autre dudit organe mobile et des moyens élastiques en vue de modifier la section de passage d'air, ledit régulateur comprenant ,
- des moyens élastiques (3) associés au volet en vue de ramener celui-ci à la position d'ouverture maximale ;
- et un amortisseur (4) dont l'organe mobile (4a) est attelé au volet en vue d'éliminer les effets de pompage;
caractérisé en ce qu'il comprend en combinaison :
- un corps tubulaire (1) propre à définir un conduit présentant deux parois planes parallèles (1b) réunies par une paroi plane (1c) et une paroi arquée (1d), ledit corps étant agencé (en 1a) pour être assujetti à une canalisation (C) ;
- un volet rigide (2) qui, établi à un profil semblable à celui de la section du conduit précité, est articulé (en 2b) au corps (1) transversalement à l'axe du conduit de celui-ci, lequel volet est associé à deux butées (2c, 2d) qui définissent une position de fermeture maximale et une position d'ouverture maximale, cette dernière ménageant une chambre de pression (6) qui est fermée substantiellement au niveau de l'articulation (2b) du volet et qui s'ouvre vers l'amont dans le sens de circulation de l'air.

2. Régulateur suivant la revendication 1, caractérisé en ce que les moyens élastiques associés au volet (2) sont constitués par au moins une lame (3) dont une extrémité prend appui contre le corps (1) tandis que l'extrémité opposée est rendue solidaire dudit volet.

3. Régulateur suivant l'une quelconque des revendications 1 et 2, caractérisé en ce que la butée définissant la position de fermeture maximale est constituée par le bord transversal, recourbé en forme de bec (2c), du volet (2) qui est disposé en arrière de l'axe d'articulation (2b).

4. Régulateur suivant l'une quelconque des revendications 1 à 3, caractérisé en ce que la butée définissant la position d'ouverture maximale est constituée par deux rebords latéraux (2d) prévus sur la face du volet (2) qui est tournée en direction de la paroi plane (1c) du conduit.

5. Régulateur suivant l'une quelconque des revendications 1 à 4, caractérisé en ce que l'amortisseur (4) comprend un organe mobile en forme de piston (4a) introduit à coulissement pratiquement étanche dans un cylindre (4b), les éléments (4a, 4b) de cet amortisseur étant attelés au volet (2) et au corps (1).

## Patentansprüche

1. Automatischer Durchflußmengenregler für Lüftungs- und Klimaanlagen oder dergleichen mit einem beweglichen Element, auf das in Gegenwirkung der Differenzdruck der Luft, der beiderseits des beweglichen Elementes wirkt, und elastischen Mitteln, um den Querschnitt des Luftdurchganges zu verändern, wobei der Regler elastische Mittel, die der Klappe zugeordnet sind, um diese in die maximale Offenstellung zu bringen, und einen Dämpfer (4) umfaßt, dessen bewegliches Element (4a) in die Klappe angekoppelt ist, um die Pumpwirkungen auszuschließen, **dadurch gekennzeichnet,** daß er in Kombination umfaßt:
- einen Rohrkörper (1), der geeignet ist, einen Kanal zu begrenzen, der zwei parallele ebene Wände (1b) aufweist, die durch eine ebene Wand (1c) und eine bogenförmige Wand (1d) verbunden sind, wobei der Körper ausgebildet (bei 1a) ist, um an einer Leitung (C) befestigt zu werden;
- eine starre Klappe (2), die mit einem ähnlichen Profil wie der erwähnte Kanal versehen an dem Körper (1) quer zur Achse des Kanals desselben angelenkt (bei 2b) ist, wobei die Klappe zwei Anschlägen (2c,2d) zugeordnet ist, die eine maximale Schließstellung und eine maximale Offenstellung begrenzen, wobei letztere eine Druckkammer (6) ausspart, die im wesentlichen an dem Gelenk (2b) der Klappe geschlossen ist, und die sich stromaufwärts in Richtung der Luftzirkulation öffnet.

2. Durchflußmengenregler nach Anspruch 1, dadurch gekennzeichnet, daß die der Klappe (2) zugeordneten elastischen Mittel durch mindestens eine Zunge (3) gebildet wird, deren eines Ende sich gegen den Körper (1) abstützt während das entgegengesetzte Ende fest mit der Klappe verbunden ist.

3. Durchflußmengenregler nach Anspruch 1 oder 2, dadurch gekennzeichnet daß der die maximale Schließstellung begrenzende Anschlag durch den in Form eines Schnabels gebogenen Querrand (2c) der Klappe (2) gebildet wird, der hinter der Anlenkachse (2b) angeordnet ist.

4. Durchflußmengenregler nach einem der Ansprüche 1 bis 3, dadurch gekennzeichnet, daß der die maximale Offenstellung begrenzende Anschlag von zwei seitlichen Randleisten (2d) gebildet wird, die auf der Vorderseite der Klappe (2) vorgesehen sind, die zu der ebenen Wand (1c) des Kanals gerichtet ist.

5. Durchflußmengenregler nach einem der Ansprüche 1 bis 4, dadurch gekennzeichnet, daß der Dämpfer (4) ein bewegliches Element in Form eines Kolbens (4a) umfaßt, der für eine praktisch dichte Führung in einem Zylinder (4b) aufgenommen ist, wobei die Elemente (4a,4b) dieses Dämpfers an der Klappe (2) und dem Körper (1) befestigt sind.

## Claims

1. Automatic flow regulator for ventilation, air-conditioning or similar units, of the kind equipped with a moveable member against which act, in opposition, the differential air pressure existing on either side of the said moveable member and elastic means for the purpose of modifying the air flow area, the said regulator comprising
- elastic means (3) associated with the damper, for the purpose of bringing the latter back to the position of maximum opening;
- and a dashpot (4), the moveable member (4a) of which is fastened to the damper, for the purpose of eliminating buffeting effects;
characterized in that it comprises, in combination:
- a tubular body (1) suitable for defining a duct having two parallel plane walls (1b) which are joined by a plane wall (1c) and an arched wall (1d), the said body being designed (at 1a) to be attached to a pipe (C);
- a rigid damper (2) which, having a profile similar to that of the cross-section of the aforementioned duct, is articulated (at 2b) to the body (1) transversely to the axis of the duct of the latter, which damper is associated with two stops (2c, 2d) which define a position of maximum closure and a position of maximum opening, the latter providing a pressure chamber (6) which is closed substantially at the articulation (2b) of the damper and which opens to the upstream in the direction of blow of the air.

2. Regulator according to Claim 1, characterized in that the elastic means associated with the damper (2) consist of at least one strip (3), one end of which bears against the body (1) while the opposite end is held fast to the said damper.

3. Regulator according to either of Claims 1 and 2, characterized in that the stop defining the position of maximum closure consists of the transverse edge, curved in the form of a beak (2c), of the damper (2) which is located to the rear of the hinge pin (2b).

4. Regulator according to any one of Claims 1 to 3, characterized in that the stop defining the position of maximum opening consists of two lateral rime (2d) provided on that face of the damper (2) which is turned towards the plane wall (1c) of the duct.

5. Regulator according to any one of Claims 1 to 4, characterised in that the dashpot (4) comprises a moveable member in the form of a piston (4a) inserted so as to be able to slide in a virtually sealed manner in a cylinder (4b), the elements (4a, 4b) of this dashpot being fastened to the damper (2) and to the body (1).
